# EUROPÄISCHE PATENTANMELDUNG

(11) **EP 2 060 773 A2**
(43) Veröffentlichungstag der Anmeldung: **20.05.2009**
(21) Anmeldenummer: 08105505.5
(22) Anmeldetag: 07.10.2008
(51) Int. Cl.: F02M 37/08, F02M 37/10, F02M 37/22

(54) **Kraftstofffördereinheit**

(30) Priorität: 16.11.2007 DE 102007054857
(71) Anmelder: Continental Automotive GmbH, 30165 Hannover (DE)
(72) Erfinder: Rumpf, Bernd, 61130, Nidderau-Windecken (DE)

(57) **Zusammenfassung**

Gegenstand der Erfindung ist eine Kraftstofffördereinheit 1 zum Fördern von Kraftstoff aus einem Kraftstoffbehälter zu einer Brennkraftmaschine eines Kraftfahrzeugs, bestehend aus mehreren Komponenten 4 - 6, 9 ,12 - 14, 16, 17, 19 - 21, 27, 28, wobei die Komponenten ein Flansch zum Verschließen einer Öffnung des Kraftstoffbehälters, ein mit dem Flansch über Abstützelemente 12, 13 verbundener Schwalltopf 14, eine darin angeordnete Kraftstoffpumpe 17, ein Kraftstofffilter 3, ein Druckregler 9, ein Füllstandsgeber 15 und ein Pumpenvorfilter 19 sind, und Mitteln 25, 25a, 26, 29, 30 zum Verbinden jeder einzelnen Komponente mit einem Massepotential 24 des Kraftfahrzeugs. Vom Kraftstoff durchströmte oder umspülte Komponenten 4 - 6, 9,12 - 14, 16, 17, 19 - 21, 27, 28 sind über mindestens zwei elektrisch leitende Verbindungen 25, 25a, 26, 29, 30 mit dem Massepotential 24 verbunden sind.

## Beschreibung

Gegenstand der Erfindung ist eine Kraftstofffördereinheit zum Fördern von Kraftstoff aus einem Kraftstoffbehälter zu einer Brennkraftmaschine eines Kraftfahrzeugs, bestehend aus mehreren Komponenten, wobei die Komponenten ein Flansch zum Verschließen einer Öffnung des Kraftstoffbehälters, ein mit dem Flansch über Abstützelemente verbundener Schwalltopf, eine darin angeordnete Kraftstoffpumpe, ein Kraftstofffilter, ein Druckregler, ein Füllstandgeber und ein Pumpenvorfilter sind, und Mitteln zum Verbinden jeder einzelnen Komponente mit einem Massepotential des Kraftfahrzeugs.

Bei in Kraftstoff liegenden, von Kraftstoff umströmten oder durchströmten Komponenten können sich elektrostatische Aufladungen bilden. Die Bildung der elektrostatischen Aufladungen hängen vom elektrischen Leitwert des verwendeten Kraftstoffs, den Außenbedingungen, z. B. Luftfeuchte, und der Fließgeschwindigkeit des Kraftstoffs um oder durch die entsprechende Komponente ab. In Abhängigkeit von der Art und Größe der elektrostatischen Aufladung und den Verhältnissen im Inneren des Kraftstoffbehälters, z. B. Sauerstoffgehalt, besteht ein dementsprechendes Risiko, dass sich elektrostatische Aufladungen mittels eines Funkenüberschlages abbauen. Ein derartiger Funkenüberschlag kann im schlimmsten Fall zu einer Zündung des Kraftstoffgemischs führen. Um Funkenüberschläge zu vermeiden, wird versucht elektrostatische Aufladungen bereits vor dem Erreichen der Überschlagsspannung abzubauen.

Dazu ist es bekannt, die entsprechende Komponente mit dem Massepotential des Kraftfahrzeugs elektrisch leitend zu verbinden. Dies wird insbesondere dadurch erreicht, dass die Komponente direkt mit dem Massepotential verbunden wird. So werden bei einer Kraftstoffpumpe ihre elektrischen Anschlussleitungen zur Ableitung elektrostatischer Aufladungen benutzt.

Bei Komponenten ohne eigene elektrische Anschlussleitungen besteht eine Möglichkeit zur Ableitung elektrostatischer Aufladungen darin, die entsprechende Komponente direkt über eine elektrische Leitung mit dem Massepotential des Kraftfahrzeugs zu verbinden. Infolge des zusätzlichen Aufwands für Material, Montage und Verlegung der elektrischen Leitung ist diese Form der Ableitung elektrostatischer Aufladungen besonders kostenintensiv.

Eine weitere Möglichkeit besteht darin, die Komponente elektrisch leitend mit einer anderen Komponente, welche Mittel zum Ableitung elektrostatischer Aufladungen besitzt, zu verbinden. So lässt sich ein Druckregler elektrisch leitend mit dem metallischen Gehäuse einer Kraftstoffpumpe zum Ableitung elektrostatischer Aufladungen ausbilden. Die elektrisch leitende Verbindung kann eine elektrische Leitung oder ein leitfähiges Material, z. B. Metall oder elektrisch leitfähiger Kunststoff, sein. Ein entscheidender Nachteil dieser Reihenschaltung von elektrisch leitend miteinander verbundenen Komponenten besteht darin, dass bei einer Unterbrechung der elektrischen Verbindung zum Massepotential das Risiko eines Funkenüberschlages stark ansteigt. Das stark gestiegene Risiko ist darin begründet, dass sich aufgrund der Unterbrechung die Einzelkapazitäten der abgetrennten Komponenten zu einer Gesamtkapazität summieren.

Der Erfindung liegt daher die Aufgabe zugrunde eine Kraftstofffördereinheit zu schaffen, die zuverlässig gegen elektrostatische Aufladungen geschützt ist, wobei der Aufwand zur Ableitung elektrostatischer Aufladungen so gering wie möglich gehalten werden soll.

Erfindungsgemäß wird die Aufgabe dadurch gelöst, dass vom Kraftstoff durchströmte oder umspülte Komponenten über mindestens zwei elektrisch leitende Verbindungen mit dem Massepotential verbunden sind.

Mit dem Vorsehen von mindestens zwei elektrisch leitenden Verbindungen zu einem Massepotential ist gewährleistet, dass elektrostatische Aufladungen von Komponenten, die vom Kraftstoff durchströmt oder umspült werden, auch dann noch zuverlässig abgeleitet werden, wenn eine der elektrisch leitenden Verbindungen unterbrochen ist. Der Aufbau von gefährlichen Summenkapazitäten wird vermieden. Die erfindungsgemäße Vorrichtung besitzt dadurch eine wesentlich höhere Sicherheit.

Eine besonders gute Ableitung elektrostatischer Aufladungen wird mit einer elektrisch leitenden Verbindung in Form einer elektrischen Leitung oder mittels der Verbindung von Metall zu Metall erreicht. Der Vorteil der elektrisch leitenden Verbindung in Form einer elektrischen Leitung, vorzugsweise einem Kabel, besteht darin, dass sich die elektrische Leitung mittels einer kraft- oder stoffschlüssigen Verbindung anschließen lässt. Durch diese Art der Verbindung ist die Gefahr der Bildung von Übergangswiderständen, welche die Ableitung der Aufladungen verschlechtern können, ausgeschlossen.

In einer weiteren vorteilhaften Ausgestaltung erfolgt mindestens eine der elektrisch leitenden Verbindungen von einem elektrisch leitfähigen Kunststoff zu einem Metall. Das hat den Vorteil, dass elektrisch leitende Verbindungen auch zwischen Komponenten aus unterschiedlichen Werkstoffen ermöglicht werden.

In einer anderen Ausgestaltung erfolgt die Ableitung elektrostatischer Aufladungen durch mindestens eine elektrisch leitende Verbindung von einem elektrisch leitfähigen Kunststoff zu einem elektrisch leitfähigen Kunststoff. Eine derartige Verbindung hat den Vorteil, dass durch die Verwendung des Kunststoffs eine verbesserte Korrosionsbeständigkeit im Kraftstoff und ein geringeres Gewicht verbunden mit einer verbesserten Verarbeitbarkeit erreicht werden.

Die Anzahl elektrisch leitender Verbindungen lässt sich bei einer Kraftstofffördereinheit gemäß einer weiteren vorteilhaften Ausgestaltung dadurch verringern, indem in mindestens einer der elektrisch leitenden Verbindungen einer Komponente mit dem Massepotential eine weitere Komponente zwischengeschaltet ist.

Als elektrisch leitfähiger Kunststoff hat sich ein Kunststoff auf der Basis von Polyoxymethylen (POM) oder Polyamid (PA) mit Beimischungen von elektrisch leitfähigen Bestandteilen, insbesondere Metall oder Kohlenstoff, als vorteilhaft erwiesen. Sowohl POM als auch PA zeichnen sich darüber hinaus durch eine sehr gute Beständigkeit gegenüber Kraftstoffen aus.

An einem Ausführungsbeispiel wird die Erfindung nachfolgend beschrieben. Dabei zeigen:
Figur 1: eine erfindungsgemäße Kraftstofffördereinheit und
Figur 2: ein Prinzipschaltbild der Kraftstofffördereinheit aus Figur 1.

Die Kraftstofffördereinheit 1 in Figur 1 ist zur besseren Darstellung der Komponenten teilweise geschnitten dargestellt. Die Kraftstofffördereinheit 1 besteht aus einem Flansch 2, welcher derart ausgebildet ist, dass er eine Öffnung eines nicht dargestellten Kraftstoffbehälters, in den die Kraftstofffördereinheit 1 eingesetzt ist, verschließt. Der Flansch 2 nimmt einen als Kraftstofffilter ausgebildeten Feinfilter 3 auf, der aus einem Gehäuseoberteil 4 und einem Gehäuseunterteil 5 besteht. Die beiden Gehäuseteile 4, 5 umschließen das Filterelement 6. Das Gehäuseunterteil 5 besitzt einen ersten Stutzen 7 und einen zweiten Stutzen 8, in den ein Druckregler 9 eingesetzt ist.

Am Gehäuseunterteil 5 sind weiter Aufnahmen 10 angeordnet, in denen Abstützelemente 11 eingesetzt sein. Die Abstützelemente 11 bestehen aus je einem Rohr 12 um das eine Spiralfeder 13 angeordnet ist. Mit den dem Flansch 2 abgewandten Bereichen der Rohre 12 sind diese über Führungen mit einem Schwalltopf 14 verbunden. Die Spiralfedern 13 stützen sich am Flansch 2 und an den Führungen des Schwalltopfes 14 ab, so dass der Schwalltopf 14 gegen den Boden des Kraftstoffbehälters vorgespannt ist.

Am Schwalltopf 14 ist ein Füllstandsgeber 15 zur Ermittlung der Kraftstoffmenge im Kraftstoffbehälter befestigt. Im Schwalltopf 14 ist ein Pumpenhalter 16 mit einer darin gehaltenen Kraftstoffpumpe 17 befestigt. Die Kraftstoffpumpe 17 besitzt einen Auslassstutzen 18, der über eine nicht dargestellte Vorlaufleitung mit einem Stutzen 8 des Gehäuseunterteils 5 verbunden ist. Die Kraftstoffpumpe 17 ist mit einem Pumpenvorfilter 19 und einer Saugstrahlpumpe 20 verbunden. Die Saugstrahlpumpe 20 besitzt eine Dichtung 21, welche die nicht dargestellte Einlassöffnung im Boden 22 des Schwalltopfes 14 umschließt und gleichzeitig die Saugstrahlpumpe 20 vom Schwalltopf 14 entkoppelt.

Im Betrieb der Kraftstofffördereinheit 1 saugt die Saugstrahlpumpe 20 Kraftstoff aus dem Kraftstoffbehälter an und fördert diesen in den Schwalltopf 14. Die Saugstrahlpumpe 20 wird von der Kraftstoffpumpe 17 angetrieben, indem eine Teilmenge des von der Kraftstoffpumpe 17 geförderten Kraftstoffs als Treibstrahl der Saugstrahlpumpe 20 zugeführt wird. Über den Pumpenvorfilter 19 saugt die Kraftstoffpumpe 17 Kraftstoff aus dem Schwalltopf 14 an und fördert diesen über den Auslassstutzen 18 und die Vorlaufleitung zum Feinfilter 3. Der gefilterte Kraftstoff wird über einen Vorlaufstutzen 23 weiter zu der nicht dargestellten Brennkraftmaschine gefördert. Von der Kraftstoffpumpe 17 zuviel geförderter Kraftstoff wird über den Druckregler 9 in den Schwalltopf 14 zurückgeführt.

Figur 2 zeigt die einzelnen Komponenten der Kraftstofffördereinheit 1 in einer Explosionsdarstellung. Die Linien zwischen den einzelnen Komponenten geben die einzelnen elektrisch leitenden Verbindungen an, wobei die Liniendarstellung die Art der elektrisch leitenden Verbindung angibt. Jede Komponente besitzt mindestens zwei elektrisch leitende Verbindungen. Das Massepotential liegt an dem schematisch dargestellten Stecker 24 an.

Sowohl der Füllstandsgeber als auch die Kraftstoffpumpe 17 sind über ihre als Volllinien dargestellten elektrischen Leitungen 25 mit dem Stecker 24 am Flansch 2 mit dem Massepotential verbunden. Der aus Metall bestehende Druckregler 9 ist ebenfalls mit einer elektrischen Leitung 25 mit dem Massepotential verbunden.

Die aus Metall bestehenden Komponenten Rohr 12 und Spiralfeder 13 weisen eine elektrisch leitende Verbindung von Metall zu Metall auf, die als Punktlinie 26 dargestellt ist.

Die Komponenten Filtergehäuse 4, 5, Filterelement 6, Pumpenhalter 16, Gehäuse des Füllstandgebers 15, Schwalltopf 14, Pumpenvorfilter 19, Saugstrahlpumpe 20, Dichtung 21, Vorlaufleitung 27 und das im Boden 22 des Schwalltopfes 14 angeordnete Erstbefüllungsventil 28 bestehen aus POM mit Beimischungen von Kohlenstoff in Form von Ruß. Elektrisch leitende Verbindungen zwischen Komponenten aus elektrisch leitenden Kunststoff sind mit Strichlinien 29 dargestellt. Die elektrisch leitenden Verbindungen zwischen Komponenten aus elektrisch leitenden Kunststoff und Komponenten aus Metall sind mit Strich-Punkt-Linien 30 dargestellt.

Darüber hinaus sind auch noch weitere elektrisch redundante Verbindungen 24a in möglich, indem die elektrischen Leitungen in Form einer Spule um die Vorlaufleitung 27 angeordnet ist.

## Patentansprüche

1. Kraftstofffördereinheit zum Fördern von Kraftstoff aus einem Kraftstoffbehälter zu einer Brennkraftmaschine eines Kraftfahrzeugs, bestehend aus mehreren Komponenten, wobei die Komponenten ein Flansch zum Verschließen einer Öffnung des Kraftstoffbehälters, ein mit dem Flansch über Abstützelemente verbundener Schwalltopf, eine darin angeordnete Kraftstoffpumpe, ein Kraftstofffilter, ein Druckregler, ein Füllstandsgeber und ein Pumpenvorfilter sind, und Mitteln zum Verbinden jeder einzelnen Komponente mit einem Massepotential des Kraftfahrzeugs, **dadurch gekennzeichnet, dass** vom Kraftstoff durchströmte oder umspülte Komponenten (4 - 6, 9, 12 - 14, 16, 17, 19 - 21, 27, 28) über mindestens zwei elektrisch leitende Verbindungen (25,25a,26,29,30) mit dem Massepotential (24) verbunden sind.

2. Kraftstofffördereinheit nach Anspruch 1, **dadurch gekennzeichnet, dass** mindestens eine der elektrisch leitenden Verbindungen mittels einer elektrischen Leitung (25, 25a) oder mittels der Verbindung (26) von Metall zu Metall erfolgt.

3. Kraftstofffördereinheit nach Anspruch 1, **dadurch gekennzeichnet, dass** mindestens eine der elektrisch leitenden Verbindungen (30) von einem elektrisch leitfähigen Kunststoff zu Metall erfolgt.

4. Kraftstofffördereinheit nach Anspruch 1, **dadurch gekennzeichnet, dass** mindestens eine der elektrisch leitenden Verbindungen (29) von einem elektrisch leitfähigen Kunststoff zu einem elektrisch leitfähigen Kunststoff erfolgt.

5. Kraftstofffördereinheit nach einem der vorhergehenden Ansprüche, **dadurch gekennzeichnet, dass** in mindestens eine der elektrisch leitenden Verbindungen (25, 25a, 26, 29, 30) zwischen einer Komponente (4-6, 9, 12 - 14, 16, 17,19 - 21, 27, 28) mit dem Massepotential (24) eine weitere Komponente (4 - 6, 9, 12 - 14, 16, 17, 19 - 21, 27, 28) zwischengeschaltet ist.

6. Kraftstofffördereinheit nach einem der vorhergehenden Ansprüche, **dadurch gekennzeichnet, dass** der elektrisch leitfähige Kunststoff ein Kunststoff, vorzugsweise ein Polyoxymethylen oder ein Polyamid mit Beimischungen von elektrisch leitfähigen Bestandteilen, insbesondere Metall oder Kohlenstoff, ist.
